# EUROPÄISCHE PATENTSCHRIFT

(11) **EP 0 818 758 B1**
(45) Veröffentlichungstag und Bekanntmachung des Hinweises auf die Patenterteilung: **03.01.2007**
(21) Anmeldenummer: 97111430.1
(22) Anmeldetag: 03.07.1997
(51) Int. Cl.: G07D 5/02, G07D 5/08

(54) **Einrichtung zur Prüfung der Echtheit von Münzen,Jetons oder anderen flachen metallischen Gegenständen**
Device for testing the validity of coins, tokens or other flat, metallic objects
Dispositif pour déterminer la validité de pièces de monnaie, jetons ou autres objets métalliques plats

(30) Priorität: 11.07.1996 CH 173696
(43) Veröffentlichungstag der Anmeldung: 14.01.1998
(73) Patentinhaber: IPM International SA, 1211 Genève 16 (CH)
(72) Erfinder: Vesin, Philippe, 74930 Reignier (FR); Seitz, Thomas, 1200 Genève (CH)
(74) Vertreter: Wenger, Joel-Théophile

(56) Entgegenhaltungen:
- EP-A- 0 109 057
- EP-A- 0 694 888
- WO-A-97/04424
- US-A- 3 797 307
- US-A- 4 646 904
- US-A- 4 667 093
- US-A- 4 842 119
- US-A- 5 199 545

## Beschreibung

Die Erfindung betrifft eine Einrichtung zur Prüfung der Echtheit von Münzen, Jetons oder anderen flachen metallischen Gegenständen der im Oberbegriff des Anspruchs 1 genannten Art.

Solche Münzprüfer eignen sich beispielsweise für die Identifizierung von Münzen bei Telefonapparaten, Verkaufsautomaten, Zählern zur Messung von Energie etc.

Eine Einrichtung zur Prüfung der Echtheit von Münzen, Jetons oder anderen flachen metallischen Gegenständen gemäss dem Oberbegriff des Anspruches 1 ist aus der amerikanischen Patentschrift US 4 509 633 bekannt. Die Einrichtung umfasst Lichtschranken zur Ermittlung der Sehnenlänge und einen induktiven Sensor zur Messung der Legierungszusammensetzung der Münzen.

Aus der europaischen Patentschrift EP 694 888 ist eine Einrichtung zur Prüfung der Echtheit von Münzen, Jetons oder anderen flachen metallischen Gegenständen bekannt, bei der die Sehnenlänge der Münze mittels zweier Lichtschranken mit hoher Genauigkeit auf optischem Weg bestimmt wird. Dieses optische Messprinzip vermag jedoch metallische und nichtmetallische Münzen nicht zu unterscheiden.

Aus der europäischen Patentanmeldung EP 704 825 ist eine Einrichtung zur Prüfung der Echtheit von Münzen, Jetons oder anderen flachen metallischen Gegenständen bekannt, bei der die Legierungszusammensetzung der Münze mittels eines induktiven Sensors bestimmt wird. Bei einer Münze mit einem grossen Durchmesser befindet sich der Rand der Münze ausserhalb des Empfindlichkeitsbereiches des induktiven Sensors. Das Münzmaterial entlang des Münzrandes trägt deshalb nichts zum Messresultat bei.

Sowohl bei einer Einrichtung nach der Lehre der US 4 509 633 als auch bei einer Einrichtung nach der Lehre einer Kombination der beiden letztgenannten Dokumente können Münzen nicht erkannt werden, die einen inneren Bereich aus einer ersten Legierung und einen entlang dem Rand verlaufenden Bereich mit einer zweiten Legierung aufweisen. Ebenso können Fälschungen, bei denen eine kleine Münze durch Aufbringen eines Randes aus Karton oder Plastik eine grössere Münze simuliert, nicht von echten Münzen unterschieden werden.

Bei einer aus der europäischen Patentschrift EP 543 200 bekannten Einrichtung zur Prüfung der Echtheit von Münzen ist ein induktiver Sensor in der Form einer Spule vorgesehen, die unterhalb der Bahn des Münzkanals angeordnet ist und deren Magnetfeld durch den Boden des Munzkanals hindurch senkrecht gegen die auf der Bahn rollende Münze gerichtet ist, so dass der Rand der Münze magnetisch erfasst wird. Diese Lösung erfordert einen zusätzlichen Sensor.

Der Erfindung liegt die Aufgabe zugrunde, eine Einrichtung zur Prüfung der Echtheit von Münzen, Jetons oder anderen flachen metallischen Gegenständen vorzuschlagen, bei der die vorgenannten Nachteile behoben sind.

Die Erfindung besteht in den im Anspruch 1 angegebenen Merkmalen. Vorteilhafte Ausgestaltungen ergeben sich aus den abhängigen Ansprüchen.

Gemäss der Erfindung wird die Erfassung eines neuen Messwertes des induktiven Sensors vorgeschlagen, der als Kriterium für die Annahme oder Zurückweisung der Münze dient, das zusätzlich zu den bestehenden Kriterien oder anstelle eines anderen Kriteriums verwendet werden kann: Das Signal des induktiven Sensors wird zu einem Zeitpunkt erfasst, an dem der Rand der rollenden Münze die empfindliche Zone des induktiven Sensors passiert.

Bei einer bevorzugten Ausführung befindet sich der induktive Sensor zwischen zwei Lichtschranken. Beim Durchgang der Münze wird das Signal des induktiven Sensors in Funktion der Zeit als eine Folge von Messwerten zwischengespeichert. Aus den den Beginn und das Ende des Abdunkelns der Lichtschranken markierenden Zeitpunkten wird gemäss den physikalischen Bewegungsgesetzen die Sehnenlänge oder der Durchmesser der Münze bestimmt. Anschliessend wird auch der Zeitpunkt berechnet, an dem sich der Rand der Münze im Zentrum des induktiven Sensors befand und das Signal des induktiven Sensors zu diesem Zeitpunkt aus den gespeicherten Messwerten durch Interpolation zurückgewonnen. Der so ermittelte Messwert dient als Kriterium für die Annahme oder Zurückweisung der Münze.

Bei einer anderen Variante passiert die Münze wenigstens eine vor oder nach dem induktiven Sensor in geeignet gewähltem Abstand angeordnete Lichtschranke und das von der Lichtschranke abgegebene Signal löst die Erfassung des Signals des induktiven Sensors direkt aus.

Bei einer weiteren Variante wird der induktive Sensor so angeordnet, dass seine empfindliche Zone etwa auf der Höhe des Bodens des Münzkanals angeordnet ist. Der Rand der Münzen geht dann immer durch das Zentrum und die Legierungszusammensetzung der Münze kann auf bekannte Weise gemessen werden.

Nachfolgend werden Ausführungsbeispiele der Erfindung anhand der Zeichnung näher erläutert.

Es zeigen:
- Fig. 1: Eine Einrichtung zur Prüfung der Echtheit von Münzen mit zwei Lichtschranken und einem induktiven Sensor,
- Fig. 2: das Signal des induktiven Sensors in Funktion der Zeit,
- Fig. 3: eine weitere Einrichtung zur Prüfung der Echtheit von Münzen,
- Fig. 4: eine Einrichtung mit einem speziell angeordneten induktiven Sensor,
- Fig. 5: eine Einrichtung zur Kontrolle der elektrischen Leitfähigkeit der Münzen, und
- Fig. 6: eine Einrichtung mit einem akustischen Sensor.

Die Fig. 1 zeigt eine Einrichtung zur Prüfung der Echtheit von Münzen oder Jetons oder anderen flachen metallischen Gegenständen, die im folgenden als Münze benannt werden. Die Einrichtung weist in an sich bekannter Weise einen Münzkanal K, zwei Lichtschranken L1 und L2, einen induktiven Sensor S1 sowie elektronische Mittel E zur Erfassung und Auswertung der von den Lichtschranken L1 und L2 und dem Sensor S 1 abgegebenen elektrischen Signale auf. Der Sensor S1 ist vorteilhaft zwischen den beiden Lichtschranken L 1 und L 2 angeordnet. Im Bereich vom Münzeinlass bis zur ersten Lichtschranke L 1 ist der Münzkanal K beispielsweise gemäss der Lehre des europäischen Patents EP 710 935 so ausgebildet und mit energieabsorbierenden Elementen versehen, dass ein Hüpfen oder Springen der Münze M zwischen den beiden Lichtschranken L1 und L2 im Normalfall nicht auftritt. Im Bereich zwischen den beiden Lichtschranken L1 und L2 ist der Münzkanal K als schiefe Ebene SE ausgebildet, die gegenüber der Horizontalen H um den Winkel Θ geneigt ist. Auf der schiefen Ebene SE zwischen den beiden Lichtschranken L1 und L2 bewegt sich die Münze M nun bei konstanter Beschleunigung hinab, die sich als Folge der Gravitationskraft und von Reibungskräften einstellt. Die Bewegung kann ein Rollen ohne Gleiten, ein Gleiten ohne Rollen oder eine Kombination von Rollen und Gleiten sein. Die Lichtschranken L1 und L2 sind oberhalb der schiefen Ebene SE auf einer vorbestimmten, gleichen Höhe h und in einem vorbestimmten Abstand L angeordnet. Die von der Münze M auf der Ebene SE zur Zeit t zurückgelegte Wegstrecke ist mit der Koordinate x(t) bezeichnet.

Beim Rollen entlang des Münzkanals K deckt die Münze M nacheinander die beiden Lichtschranken L 1 und L2 ab. Die elektronischen Mittel E erfassen die Zeitpunkte t₀ - t₃, wobei die Zeitpunkte t₀ und t₁ den Beginn bzw. das Ende-des Abdeckens der ersten Lichtschranke L1 und die Zeitpunkte t₂ und t₃ den Beginn bzw. das Ende des Abdeckens der zweiten Lichtschranke L2 bezeichnen. Die Nullpunkte x₀ und t₀ der Koordinatenachse x und der Zeit t sind so gewählt, dass x₀ = 0 bzw t₀ = 0 ist, wenn die Münze M beginnt, die erste Lichtschranke L1 abzudecken. Dem europäischen Patent EP 694 888 ist nun zu entnehmen, dass aus den gemessenen Zeiten t₀ - t₃ die Koordinate x(t) für einen beliebigen Zeitpunkt t berechnet werden kann, z.B. gemäss der Gleichung $x \left(t\right) = ½a ⁢ {t}^{2} + {v}_{0} ⁢ t = L ⁢ \frac{{t}_{1} + {t}_{2} - {t}_{3}}{( {t}_{3}^{2} - {t}_{1}^{2} ) {t}_{2} - \left({t}_{3}-{t}_{1}\right) ⁢ {t}_{2}^{2}} ⁢ t * \left(t-{t}_{2}\right) + \frac{L}{{t}_{2}} ⁢ t ,$
wobei a die als konstant angenommene Beschleunigung und v₀ die Anfangsgeschwindigkeit der Münze M zur Zeit t₀ bezeichnen.

Die Münze M kann gemäss den Gleichungen $B = L ⁢ \frac{( {t}_{2} - {t}_{3} ) {t}_{1}^{2} + \left({t}_{3}^{2}-{t}_{2}^{2}\right) ⁢ {t}_{1}}{\left({t}_{3}^{2}-{t}_{1}^{2}\right) ⁢ {t}_{2} - \left({t}_{3}-{t}_{1}\right) ⁢ {t}_{2}^{2}}$ und $D = \frac{{B}^{2} + 4 ⁢ {h}^{2}}{4 ⁢ h} ,$ entweder durch ihre Sehnenlänge B oder ihren Durchmesser D charakterisiert werden.

Beim Rollen der Münze M entlang des Münzkanals K erfassen die elektronischen Mittel E auch das vom induktiven Sensor S1 abgegebene Signal s(t) und speichern es als eine digitale Folge von diskreten Werten sᵢ(t=τᵢ), wobei der Index i z.B. Werte von 1 bis 64 annimmt und τᵢ gegeben ist durch τᵢ = t₀ + i * Δt. Die Zeitdauer Δt ist eine geeignet vorbestimmte Grösse.

Die Fig. 2 zeigt das Signal s(t) des induktiven Sensors S1 (Fig. 1). Eingezeichnet sind Zeitpunkte t₄ und t₅. Die Kreuze markieren auf der Signalkurve s(t) die beim Durchgang der Münze M erfassten und in der Folge f gespeicherten Werte sᵢ(t=τᵢ). Zum Zeitpunkt t₄ passiert der vordere Rand der Münze M das Zentrum des induktiven Sensors S1 und die Münze M befindet sich am Ort $x \left({t}_{4}\right) = {w}_{1} .$

Der Ort w₁ hängt vom Durchmesser D bzw. der Sehnenlänge B der Münze M ab: ${w}_{1} = {w}_{1} \left(D\right) = {w}_{1} \left(B\right) .$

Der Wert w₁(B) lässt sich nach der Bestimmung der Sehnenlänge B gemäss der Gleichung (3) aus einer Tabelle entnehmen. Anschliessend lässt sich aus den Gleichungen (1) und (4) der Zeitpunkt t₄ berechnen und-dann-aus der Folge f durch Interpolation der Messwert s(t₄) bestimmen. Auf diese Weise lasst sich also das Signal des induktiven Sensors S1 genau dann festhalten, wenn die Münze M bezüglich des induktiven Sensors S1 eine vorbestimmte geometrische Lage einnimmt.

Auf analoge Weise lässt sich der Messwert s(t₅) bestimmen, wenn der hintere Rand der Münze M das Zentrum des induktiven Sensors S1 passiert, wobei diese Lage definiert ist durch den Ort w₂.

Es hängt von der Gesamtheit der zu prüfenden Münzsorten ab, ob die Orte w₁(B) und w₂(B) in einer Tabelle zu speichern sind, oder ob für alle Münzsorten ein gemeinsamer Wert w₁ und/oder w₂ verwendet werden kann.

Mit der Formel (1) lässt sich der Zeitpunkt, an dem der Rand der Münze M das Zentrum des induktiven Sensors S1 passiert, mit hoher Genauigkeit berechnen. Die Formel (1) könnte natürlich durch eine weniger genaue Gleichung ersetzt werden, die, anstatt eine konstante Beschleunigung a der Münze M während der Passage zwischen den Lichtschranken L1 und L2 vorauszusetzen, aus den Zeitpunkten t₀ bis t₃ eine mittlere Geschwindigkeit der Münze M ermittelt und daraus die gewünschte Zeit t₄ oder t₅ mit geringerer Genauigkeit berechnet.

Gemäss der Lehre der EP 704 825 dient auch das Maximum s_{M} (Fig. 2) des Signals s(t) als Kriterium für die Annahme oder Zurückweisung der Münze M.

Die Fig. 3 zeigt eine weitere Einrichtung mit wenigstens der Lichtschranke L1 und dem induktiven Sensor S1. Der Abstand d₁ zwischen der Lichtschranke L1 und dem induktiven Sensor S1 ist an die Münzen M1 einer speziellen Sorte derart angepasst, dass sich der Rand der Münze M1 etwa im Zentrum des induktiven Sensors S1 befindet, wenn die Münze M1 die Lichtschranke L1 nicht mehr abdeckt, d.h. im Zeitpunkt t₁. Bei dieser Anordnung löst die Lichtschranke L1 die Erfassung des Wertes des Signals s(t₁) zum Zeitpunkt t₁ direkt während des Durchganges der Münze M1 aus und die Zwischenspeicherung des Signals s(t) als Folge f kann entfallen.

Das gleiche Prinzip kann angewendet werden für die Lichtschranke L2, die in Laufrichtung der Münze nach dem induktiven Sensor S1 angeordnet ist. Der Abstand d₂ zwischen der Lichtschranke L2 und dem induktiven Sensor S1 kann gleich dem Abstand d₁ oder, angepasst an die Münzen M2 einer zweiten Sorte, verschieden davon sein.

Durch die Anordnung der Lichtschranken L1 und L2 in geeignet vorbestimmten Abständen d₁ und d₂ vom induktiven Sensor S1 kann bei dieser einfachen Lösung die Zwischenspeicherung des Signals s(t) entfallen da die Lichtschranken L1 und L2 die direkte Erfassung von zwei wenigstens bestimmte Münzen M1 und M2 einschränkend charakterisierenden Werten des Signals s(t) steuern.

Die vorgeschlagenen Einrichtungen eignen sich insbesondere zur Prüfung von Münzen, deren Rand aus einem Material mit einer anderen Legierungszusammensetzung als deren Mitte besteht. Solche Münzen erscheinen optisch zweifarbig. Ein Beispiel einer solchen bicoloren Münze ist die französische Zehn-Centimes Münze. Der induktive Sensor S1 dient also je nach Verwendung der vorgängig beschriebenen Lösungen zur Bestimmung der Legierungszusammensetzung des Randes bzw. des Randes und der Mitte.

Auch Münzen, deren Rand in betrügerischer Absicht durch Anbringen von Plastik oder Karton verändert wurde, um einen grösseren Durchmesser vorzutäuschen, werden von den beschriebenen Einrichtungen als Fälschung erkannt und zurückgewiesen.

Oft ist es erforderlich, den als Spule oder als Spule mit einem gegenüberliegend angeordneten metallischen Plättchen ausgebildeten induktiven Sensor S1 bei zwei verschiedenen Frequenzen f1 und f2 zu betreiben, wobei die Spule z.B. gemäss der Lehre der schweizerischen Patentanmeldung CH 869/96 mit beiden Frequenzen f1 und f2 gleichzeitig beaufschlagt werden kann oder wobei die Spule bis zum Erreichen der Maximums des Signals s(t) mit der ersten Frequenz f1 und anschliessend mit der zweiten Frequenz f2 beaufschlagt wird.

Ein weiterer induktiver Sensor ist in der Regel vorgesehen zur Bestimmung der Dicke der Münze M.

Die Fig. 4 zeigt nun eine Einrichtung, bei der ein induktiver Sensor S2 relativ zum Boden des Münzkanals K so angeordnet ist, dass sich das Zentrum der empfindlichen Zone auf der Höhe des Münzkanals K oder um eine kleine Strecke z darüber befindet, so dass der Rand jeder Münze M erfasst wird. Der induktive Sensor S2 ist in einer Seitenwand des Münzkanals angeordnet und sein durch einen Pfeil angedeutetes Feld 1 ist seitlich gegen die Münze M, d.h. parallel zur Drehachse der Münze M, gerichtet. Das Signal des induktiven Sensors S2 kann auf bekannte Art ausgewertet werden, eine Synchronisation durch die Lichtschranken L1, L2 ist nicht erforderlich.

Die Fig. 5 zeigt eine weitere Einrichtung, mit der geprüft werden kann, ob die Münze M durch Aufkleben von einem elektrisch isolierenden Material wie Plastik oder Karton in betrügerischer Absicht verändert wurde. Der Boden des Münzkanals K und die gegenüber der Vertikalen leicht geneigte Rückwand des Münzkanals K sind mit je einer elektrisch leitenden Schicht 2 bzw. 3, z.B. mit Metallfolien, beschichtet. Die elektronischen Mittel E sind eingerichtet zur Messung des elektrischen Widerstandes zwischen den beiden Schichten 2 und 3. Eine normale Münze M führt beim Durchgang wenigstens kurzzeitig zu einem Kurzschluss zwischen den Schichten 2 und 3, eine manipulierte Münze nicht. Das Auftreten des Kurzschlusses ist eine notwendige Bedingung für die Annahme der Münze M.

Die Fig. 6 zeigt eine Einrichtung, bei der die Münze M auf ein metallisches Plättchen 4 aufprallt, das fest oder lose in einer Vertiefung 5 des Bodens des Münzkanals K angeordnet ist. Der Münzkanal K weist dabei beispielsweise die im europaischen Patent EP 710 935 beschriebene Geometrie auf und das metallische Plättchen 4 dient gleichzeitig zur Absorption von Energie der Münze M. Der Aufprall führt bei einer echten Münze M zu einem charakteristischen metallischen Klang, der mittels eines akustischen Sensors, d.h. eines Mikrophons 6, erfasst und von den elektronischen Mitteln E weiterverarbeitet wird. Vorgesehen ist insbesondere eine Analyse, ob in einem vorbestimmten Frequenzband ein nennenswertes Signal auftritt. Bei einer manipulierten Münze ist der Klang dumpf und führt zu ihrer Zurückweisung.

## Patentansprüche

1. Vorrichtung zur Prüfung der **Echtheit** von Münzen, Jetons oder anderen flachen metallischen Gegenständen (M) mit einer gegenüber der Horizontalen (H) unter einem Winkel (Θ) geneigten Bahn für den Gegenstand (M) und mit einer elektronischen Einrichtung (E), welche den Zeitpunkt **t₀** des Beginns des Abdeckens einer Lichtschranke (L1) durch den die geneigte Bahn passierenden Gegenstand (M) sowie ein weiteres Signal **s(t)** erfasst, mit dem Zeitpunkt **t₀** verknüpft und als Kriterium für die Annahme oder Zurückweisung des Gegenstands (M) verwendet,
**dadurch gekennzeichnet,**
**dass** ein induktiver Sensor (S1) das weitere Signal **s(t)** beim Passieren des Gegenstands (M) erzeugt und dass das Signal der Lichtschranke (L1) zum Zeitpunkt **t₀** den Zeitpunkt **t₄, t₅** des Erfassens des Signals **s(t)** des Sensors (S1) bestimmt und dass der induktive Sensor **(S1)** ein Magnetfeld (1) erzeugt, das seitlich gegen den auf der geneigten Bahn vorbeipassierenden Gegenstand (M) gerichtet ist und diesen vorwiegend auf der Hohe des Bodens der geneigten Bahn oder um eine kleine Strecke (z) darüber erfasst.

2. Vorrichtung nach Anspruch 1,
**dadurch gekennzeichnet,**
**dass** die elektronische Einrichtung (E) auch den Zeitpunkt **t₁** des Endes des Abdeckens der Lichtschranke (L1), den Zeitpunkt **t₂** des Beginns und den Zeitpunkt **t₃** des Endes des Abdeckens einer weiteren Lichtschranke (L2) durch den Gegenstand (M) erfasst, die Sehnenlänge (B) des Gegenstands (M) von den vier Zeitpunkten **t₀, t₁, t₂**, und **t₃** gemäss einer vorbestimmten Gleichung berechnet und den Zeitpunkt **t₄, t₅** des Erfassens des Signals **s(t)** des Sensors (S1) gemäss einer weiteren vorbestimmten Gleichung aus der Folge der Zeitpunkte **t₀, t₁, t₂** und **t₃** berechnet.

## Claims

1. Device for testing the validity of coins, tokens or other flat metallic objects (M) comprising a channel for the object (M) tilted relatively to the horizontal (H) according to an angle Θ and an electronic device (E) capturing the moment t0 of the beginning of covering a light barrier (L1) by the object (M) passing the tilted channel as well as a further signal s(t) linked to the moment t0 used as criterion for the acceptance or the rejection of the object (M),
**characterized in that**
an inductive sensor (S1) generates the signal s(t) at passing of the object (M) and that the signal of the light barrier (L1), at the moment t0, determines the moment t4, t5 of the capture of the signal s(t) of the sensor (S1) and that the inductive sensor (S1) generates a magnetic field (1) directed laterally towards the object (M) running on the tilted channel and captures it mainly at the height of the bottom of the tilted channel or at a small distance (z) above the bottom.

2. Device according to claim 1, **characterized in that** the electronic device (E) also detects the moment t1 of the end of covering the light barrier (L1) by the object (M), the moment t2 of the beginning and the moment t3 of the end of covering an additional light barrier (L2), calculates the chord length (B) of the object (M) from the four moments t0, t1, t2, and t3 according to a predetermined equation and calculates the moment t4, t5 of the capture of the signal s(t) of the sensor (S1) according to an additional predetermined equation from the sequence of the moments t0, t1, t2 and t3.

## Revendications

1. Dispositif pour déterminer la validité de pièces de monnaie, jetons ou autres objets métalliques plats (M) comprenant un canal pour l'objet (M) incliné par rapport à l'horizontale (H) selon un angle Θ et un dispositif électronique (E) saisissant le moment t0 du début de la couverture d'une barrière photoélectrique (L1) par l'objet (M) parcourant le canal incliné ainsi qu'un signal s(t) en liaison avec le moment t0 utilisé comme critère pour l'acceptation ou le rejet de l'objet (M),
**caractérisé en ce qu'**
un capteur inductif (S1) génère le signal s(t) au passage de l'objet (M) et que le signal de la barrière photoélectrique (L1), au moment t0, détermine le moment t4, t5 de la saisie du signal s(t) du capteur (S1) et que le capteur inductif (S1) génère un champ magnétique (1) orienté latéralement vers l'objet (M) qui parcourt le canal incliné et saisit celui-ci principalement à la hauteur du fond du canal incliné ou à une petite distance (z) au-dessus du fond.

2. Dispositif selon la revendication 1, **caractérisé en ce que** le dispositif électronique (E) saisit aussi le moment t1 de la fin de la couverture de la barrière photoélectrique (L1) par l'objet (M), le moment t2 du début et le moment t3 de la fin de la couverture d'une barrière photoélectrique additionnelle (L2), calcule la longueur de corde (B) de l'objet (M) à partir des quatre moments t0, t1, t2 et t3 selon une équation prédéterminée et calcule le moment t4, t5 de la saisie du signal s(t) du capteur (S1) selon une équation prédéterminée additionnelle à partir de la séquence des moments t0, t1, t2 et t3.
